# EUROPÄISCHE PATENTANMELDUNG

(11) **EP 4 620 371 A1**
(43) Veröffentlichungstag der Anmeldung: **24.09.2025**
(21) Anmeldenummer: 25160681.0
(22) Anmeldetag: 27.02.2025
(51) Int. Cl.: A47L 11/40

(54) **SERVICESTATION FÜR EIN MOBILES, SELBSTFAHRENDES GERÄT**

(30) Priorität: 22.03.2024 DE 102024202748
(71) Anmelder: BSH Hausgeräte GmbH, 81739 München (DE)
(72) Erfinder: Sukale, Jörg, 83352 Altenmarkt a.d. Alz (DE); Brockmann, Thore, 81371 München (DE)

(57) **Zusammenfassung**

Es wird eine Servicestation (1) für ein mobiles, selbstfahrendes Gerät (10) angegeben, das eine Basiseinheit (2) und eine an der Basiseinheit (2) angeordnete Bodenschale (3) aufweist. Die Bodenschale (3) ist dafür vorgesehen, nach einem Andocken des Geräts (10) an der Servicestation (1) zumindest ein Reinigungspad (11) des Geräts (10) aufzunehmen und/oder zu reinigen. Die Basiseinheit (2) weist eine Wasserzufuhr (8) für Frischwasser auf, von der eine Wasserleitung in die Bodenschale (3) geführt ist. Die Basiseinheit (2) weist eine Schmutzwasserabfuhr (5) für Schmutzwasser auf, zu der von der Bodenschale (3) aus Schmutzwasserleitungen (4, 14, 24) geführt sind, wobei das Schmutzwasser über eine Schmutzwasserpumpe (9) aus der Bodenschale (3) in die Schmutzwasserleitungen (4, 14, 24) pumpbar ist. Die Basiseinheit (2) weist ein Mischventil (6) auf, über das eine Abführung des Schmutzwassers aus der Bodenschale (3) über die Schmutzwasserleitungen (4, 24) zur Schmutzwasserabfuhr (5) oder über die Schmutzwasserleitungen (24, 14) zurück in die Bodenschale (3) steuerbar ist.

## Beschreibung

Die Erfindung betrifft eine Servicestation für ein mobiles, selbstfahrendes Gerät, das eine Basiseinheit und eine an der Basiseinheit angeordnete Bodenschale aufweist, ein Servicesystem mit einer derartigen Servicestation und einem an der Servicestation angedockten Gerät, sowie ein Reinigungsverfahren eines Reinigungspads des Geräts an einer derartigen Servicestation.

Aktuelle Servicestationen für Staubsaugerroboter leiten ausschließlich Frischwasser in die Bodenschale zur Reinigung der Reinigungspads und der Bodenschale selbst. Das daraus entstehende Schmutzwasser wird dabei in einen Schmutzwassertank oder Abwasseranschluss geleitet, ohne dass das Schmutzwasser dabei erneut verwendet oder aufbereitet wird.

Die Wiederverwendung von Schmutzwasser ist aus Waschmaschinen und Geschirrspülern bekannt, wo dieses für einen bestimmten Zeitraum zur Reinigung von Wäsche und Geschirr verwendet und gespült wird.

Aufgabe der Erfindung ist es, eine Servicestation bereitzustellen, bei der die Reinigungsleistung des Reinigungspads und der Bodenschale bei gleichzeitig gleichbleibendem oder geringerem Wasserverbrauch erhöht werden kann.

Erfindungsgemäß weist eine Servicestation für ein mobiles, selbstfahrendes Gerät eine Basiseinheit und eine an der Basiseinheit angeordnete Bodenschale auf. Die Bodenschale ist dafür vorgesehen, nach einem Andocken des Geräts an der Servicestation zumindest ein Reinigungspad des Geräts aufzunehmen und/oder zu reinigen. Die Basiseinheit weist eine Wasserzufuhr für Frischwasser auf, von der eine Wasserleitung in die Bodenschale geführt ist. Die Basiseinheit weist eine Schmutzwasserabfuhr für Schmutzwasser auf, zu der von der Bodenschale aus Schmutzwasserleitungen geführt sind, wobei das Schmutzwasser über eine Schmutzwasserpumpe aus der Bodenschale in die Schmutzwasserleitungen pumpbar ist. Die Basiseinheit weist ein Mischventil auf, über das eine Abführung des Schmutzwassers aus der Bodenschale über die Schmutzwasserleitungen zur Schmutzwasserabfuhr oder über die Schmutzwasserleitungen zurück in die Bodenschale steuerbar ist.

Der Kern der Erfindung ist es, das bei der Reinigung der Reinigungspads in der Servicestation entstehende Schmutzwasser über Schmutzwasserpumpen und ein Mischventil erneut in die Bodenschale zu fördern. Ein Teil der Reinigungsleistung wird durch das aktive Spülen der Reinigungspads (mechanische Reinigungswirkung des Wassers auf das Reinigungspad) erzielt. Durch das Kreislaufprinzip ist es möglich, dass eine bestimmte Wassermenge für mehrere Spülvorgänge genutzt werden kann. Das Schmutzwasser kann dabei kontinuierlich in Bewegung gehalten werden, wodurch der Schmutz besser aus dem Reinigungspad entfernt wird und sich Schmutz schlechter in der Bodenschale absetzen kann.

Durch die erfindungsgemäße Servicestation ergeben sich folgende Vorteile:
- Verbesserte Reinigungsleistung pro eingesetzter Menge Frischwasser (durch Mehrfachspülung);
- Ressourceneffizienz durch Wassersparen
- Verlängerung des Füll bzw. Entleerungszyklus von Frisch- und Abwassertank einer Servicestation ohne festen Wasser-/Abwasseranschluss, da weniger Wasser verbraucht wird; und
- Möglichkeit, die Größe der Servicestation (ohne festen Wasser-/Abwasseranschluss) durch kleine Wassertanks zu verringern, da weniger Wasser verbraucht wird.

Unter einem mobilen, selbstfahrenden Gerät ist insbesondere ein Bodenreinigungsgerät zu verstehen, welches beispielsweise im Haushaltsbereich Bodenflächen autonom bearbeiten kann. Hierunter zählen unter anderem Saug- und/oder Kehr- und/oder Wischroboter. Insbesondere ist das mobile, selbstfahrende Gerät ein Kombigerät, das sowohl trocken- als auch nassreinigen kann. Die Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen.

Unter einer Servicestation ist insbesondere jegliche Basisstation zu einem mobilen, selbstfahrenden Gerät, insbesondere Reinigungsroboter, zu verstehen, das neben einer reinen Ladefunktion des Akkus des Reinigungsroboters zumindest eine weitere Servicefunktion zur Verfügung stellt. Diese Servicefunktion kann insbesondere ein Absaugen von Staub und Schmutz aus der Staubbox des Roboters, ein Nachfüllen von Wasser in einen Wassertank des Roboters und/oder ein Reinigen beziehungsweise Waschen vom am Roboter zum Bodenwischen vorhandenen Reinigungspad sein. Die Servicefunktion ist also eine Serviceaufgabe, die zum weiteren Bodenbearbeiten ausgeführt werden sollte, um eine optimale Reinigung zu gewährleisten oder den Reinigungsvorgang weiter durchführen zu können. Dabei kann die Servicestation selbstverständlich auch mehr als eine Servicefunktion anbieten.

Unter einem Andocken des Geräts an der Servicestation ist insbesondere ein mechanisches und/oder elektrisches Verbinden des Geräts mit der Servicestation zu verstehen. Beispielsweise weist das Gerät an seiner vorderen Unterseite zwei Ladekontakte auf, also elektrische Kontakte, die zum Laden des Akkus Verwendung finden. Die Servicestation weist zwei korrespondierende Gegenkontakte auf, die ebenfalls elektrische Kontakte sind, die zum Laden des Akkus Verwendung finden. Das Gerät fährt zum Laden derart auf die Bodenschale auf, dass seine Ladekontakte in mechanischer und elektrischer Verbindung mit den Gegenkontakten stehen, sodass ein Ladestrom von der Servicestation zum Gerät fließen kann. Das Reinigungspad des Geräts ist nach dem Andocken in oder auf der Bodenschale angeordnet.

Bei einer vorteilhaften Ausführungsform erfolgt eine Reinigung des Reinigungspads in der Bodenschale durch eine mechanische Reinigungswirkung von Wasser auf dem Reinigungspad.

Bei einer weiteren vorteilhaften Ausführungsform ist durch das Zurückführen des Schmutzwassers in die Bodenschale das Schmutzwasser für mehrere Spülvorgänge des Reinigungspads nutzbar.

Bei einer weiteren vorteilhaften Ausführungsform wird das Schmutzwasser bei einer Reinigung des Reinigungspads kontinuierlich in Bewegung gehalten.

Bei einer weiteren vorteilhaften Ausführungsform ist über das Mischventil ein Kreislaufspülen des Schmutzwassers erzeugbar.

Bei einer weiteren vorteilhaften Ausführungsform ist eine Häufigkeit des Kreislaufspülens vom Nutzer vorgebbar. Beispielsweise kann die Häufigkeit des Kreislaufspülens vom Nutzer über eine App auf seinem Smartphone, Handy, Pad oder ähnliches einstellbar sein, um den Grad des Wassersparens/der Reinigungseffizienz zu bestimmen.

Bei einer weiteren vorteilhaften Ausführungsform weist die Servicestation weiter einen Schmutzwassersensor in einer der Schmutzwasserleitungen oder in dem Mischventil auf, wobei abhängig von einem gemessenen Verschmutzungsgrads des Schmutzwassers das Mischventil steuerbar ist.

Bei einer weiteren vorteilhaften Ausführungsform wird ab einem vorbestimmten Verschmutzungsgrad das Schmutzwasser über die Schmutzwasserleitungen in die Schmutzwasserabfuhr abgeführt und Frischwasser von der Wasserzufuhr über die Wasserleitung in die Bodenschale geführt.

Insbesondere misst ein Schmutzwassersensor vor oder im Bereich des Mischventils den Verschmutzungsgrad des Wassers, um bei Bedarf automatisch das Schmutzwasser dem Abwasseranschluss (oder Abwassertank) zuzuführen und neues Frischwasser aus dem Frischwasseranschluss einzuleiten.

Bei einer weiteren vorteilhaften Ausführungsform weist die Servicestation weiter einen Reinigungsmittelbehälter für Reinigungsmittel zur Reinigung des Reinigungspads auf, aus dem über eine Reinigungsmittelleitung Reinigungsmittel zum Mischventil, zur Wasserleitung oder zur Bodenschale leitbar ist. Der Reinigungseffekt des Kreislaufsystems kann sich durch Hinzufügen des Reinigungsmittels noch erhöhen.

Weiter betrifft die Erfindung ein Verfahren zum Reinigen eines Reinigungspads eines mobilen, selbstfahrenden Geräts an einer wie beschriebenen Servicestation, bei dem nach dem Andocken des Geräts an der Servicestation das Reinigungspad und/oder die Bodenschale der Servicestation mittels eines Kreislaufspülens des Schmutzwassers gereinigt und/oder gespült werden.

Weiter betrifft die Erfindung ein Servicesystem zum Durchführen eines Reinigungsverfahrens umfassend das mobile, selbstfahrende Gerät, und eine wie beschriebene Servicestation.

Jegliche Merkmale, Ausgestaltungen, Ausführungsformen und Vorteile der Servicestation betreffend finden auch in Zusammenhang mit dem erfindungsgemäßen Verfahren und dem erfindungsgemäßen Servicesystem Anwendung, und umgekehrt.

Die Erfindung wird anhand der nachfolgenden, lediglich Beispiele darstellender Ausführung der Erfindung näher erläutert. Figur 1 zeigt eine schematische Ansicht eines Ausführungsbeispiels eines Servicesystems mit einer erfindungsgemäßen Servicestation und einem mobilen, selbstfahrenden Gerät.

Figur 1 zeigt ein mobiles, selbstfahrendes Gerät 10, insbesondere einen Staubsauger-Wischroboter, der an einer Servicestation 1 angedockt ist. Die Servicestation weist eine Basiseinheit 2 und eine Bodenschale 3 auf. Der Roboter ist derart an der Servicestation 1 angedockt, dass ein Reinigungspad 11 des Roboters, beispielsweise ein Reinigungsmopp, auf oder in der Bodenschale 3 angeordnet ist, sodass das Reinigungspad 11 in der Bodenschale 3 gereinigt und/oder gespült werden kann.

In der Basiseinheit 2 befindet sich eine Wasserzufuhr 8 für Frischwasser, beispielsweise ein Frischwasseranschluss, von der eine Wasserleitung 7 in die Bodenschale 3 geführt ist. Weiter befindet sich in der Basiseinheit 2 eine Schmutzwasserabfuhr 5 für Schmutzwasser, beispielsweise ein Abwasseranschluss, zu der von der Bodenschale 3 aus Schmutzwasserleitungen 4, 14, 24 geführt sind. An der Schmutzwasserleitung 24 ist eine Schmutzwasserpumpe 9 angeordnet, mit dem das Schmutzwasser aus der Bodenschale 3 in die Schmutzwasserleitung 24 gepumpt werden kann. An den Schmutzwasserleitungen 4, 14, 24 ist zudem ein Mischventil 6 angeordnet, über das eine Abführung des Schmutzwassers aus der Bodenschale 3 über die Schmutzwasserleitungen 24, 4 zur Schmutzwasserabfuhr 5 oder über die Schmutzwasserleitungen 24, 14 zurück in die Bodenschale 3 gesteuert werden kann.

Das bei der Reinigung des Reinigungspads 11 in der Servicestation 1 entstehende Schmutzwasser wird über die Schmutzwasserpumpe 9 und das Mischventil 6 über Schmutzwasserleitungen 14, 24 erneut in die Bodenschale 3 gefördert. Ein Teil der Reinigungsleistung wird durch das aktive Spülen des Reinigungspads (mechanische Reinigungswirkung des Wassers auf das Reinigungspad) erzielt. Durch das Kreislaufprinzip ist es möglich, eine bestimmte Wassermenge für mehrere Spülvorgänge zu nutzen. Das Schmutzwasser kann dabei kontinuierlich in Bewegung gehalten werden, wodurch der Schmutz besser aus dem Reinigungspad 11 entfernt wird und sich Schmutz schlechter in der Bodenschale 3 absetzen kann.

Ein Schmutzwassersensor kann vor oder im Bereich des Mischventils 6 den Verschmutzungsgrad des Wassers messen (nicht dargestellt), um bei Bedarf automatisch das Schmutzwasser der Schmutzwasserabfuhr 5, beispielsweise ein Abwasseranschluss oder Abwassertank, zuzuführen und neues Frischwasser aus der Wasserzufuhr 8, beispielsweise einem Frischwasseranschluss, einzuleiten. Die Häufigkeit des Kreislaufspülens kann beispielsweise über eine App von einem Nutzer eingestellt werden, um den Grad des Wassersparens/der Reinigungseffizienz zu bestimmen.

Der Reinigungseffekt des beschriebenen Kreislaufsystems kann sich durch Hinzufügen eines Reinigungsmittels noch erhöhen (nicht dargestellt).

## Patentansprüche

1. Servicestation (1) für ein mobiles, selbstfahrendes Gerät (10), das eine Basiseinheit (2) und eine an der Basiseinheit (2) angeordnete Bodenschale (3) aufweist, wobei
- die Bodenschale (3) dafür vorgesehen ist, nach einem Andocken des Geräts (10) an der Servicestation (1) zumindest ein Reinigungspad (11) des Geräts (10) aufzunehmen und/oder zu reinigen,
- die Basiseinheit (2) eine Wasserzufuhr (8) für Frischwasser aufweist, von der eine Wasserleitung in die Bodenschale (3) geführt ist,
- die Basiseinheit (2) eine Schmutzwasserabfuhr (5) für Schmutzwasser aufweist, zu der von der Bodenschale (3) aus Schmutzwasserleitungen (4, 14, 24) geführt sind, wobei das Schmutzwasser über eine Schmutzwasserpumpe (9) aus der Bodenschale (3) in die Schmutzwasserleitungen (4, 14, 24) pumpbar ist, und
- die Basiseinheit (2) ein Mischventil (6) aufweist, über das eine Abführung des Schmutzwassers aus der Bodenschale (3) über die Schmutzwasserleitungen (4, 24) zur Schmutzwasserabfuhr (5) oder über die Schmutzwasserleitungen (24, 14) zurück in die Bodenschale (3) steuerbar ist.

2. Servicestation nach Anspruch 1, wobei
eine Reinigung des Reinigungspads (11) in der Bodenschale (3) durch eine mechanische Reinigungswirkung von Wasser auf dem Reinigungspad (11) erfolgt.

3. Servicestation nach einem der vorhergehenden Ansprüche, wobei
durch das Zurückführen des Schmutzwassers in die Bodenschale (3) das Schmutzwasser für mehrere Spülvorgänge des Reinigungspads (11) nutzbar ist.

4. Servicestation nach einem der vorhergehenden Ansprüche, wobei
das Schmutzwasser bei einer Reinigung des Reinigungspads (11) kontinuierlich in Bewegung gehalten wird.

5. Servicestation nach einem der vorhergehenden Ansprüche, wobei
über das Mischventil (6) ein Kreislaufspülen des Schmutzwassers erzeugbar ist.

6. Servicestation nach Anspruch 5, wobei
eine Häufigkeit des Kreislaufspülens vom Nutzer vorgebbar ist.

7. Servicestation nach einem der vorhergehenden Ansprüche, weiter aufweisend einen Schmutzwassersensor in einer der Schmutzwasserleitung (4, 14, 24) oder in dem Mischventil (6), wobei abhängig von einem gemessenen Verschmutzungsgrads des Schmutzwassers das Mischventil (6) steuerbar ist.

8. Servicestation nach Anspruch 7, wobei
ab einem vorbestimmten Verschmutzungsgrad das Schmutzwasser über die Schmutzwasserleitungen (4, 24) in die Schmutzwasserabfuhr (5) abgeführt und Frischwasser von der Wasserzufuhr (8) über die Wasserleitung (7) in die Bodenschale (3) geführt wird.

9. Servicestation nach einem der vorhergehenden Ansprüche, weiter aufweisend einen Reinigungsmittelbehälter für Reinigungsmittel zur Reinigung des Reinigungspads (11), aus dem über eine Reinigungsmittelleitung Reinigungsmittel zum Mischventil (6), zur Wasserleitung (7) oder zur Bodenschale (3) leitbar ist.

10. Verfahren zum Reinigen eines Reinigungspads (11) eines mobilen, selbstfahrenden Geräts (10) an einer Servicestation (1) nach einem der vorhergehenden Ansprüche, bei dem nach dem Andocken des Geräts (10) an der Servicestation (1) das Reinigungspad (11) und/oder die Bodenschale (3) der Servicestation (1) mittels eines Kreislaufspülens des Schmutzwassers gereinigt und/oder gespült werden.

11. Servicesystem zum Durchführen eines Reinigungsverfahrens nach Anspruch 10, umfassend
- das mobile, selbstfahrende Gerät (10), und
- die Servicestation (1) nach einem der vorhergehenden Ansprüche 1 bis 9.
